# EUROPÄISCHE PATENTSCHRIFT

(11) **EP 1 828 524 B1**
(45) Veröffentlichungstag und Bekanntmachung des Hinweises auf die Patenterteilung: **10.11.2010**
(21) Anmeldenummer: 05806946.9
(22) Anmeldetag: 24.11.2005
(51) Int. Cl.: E05F 15/00

(54) **SENSOR MIT KAPAZITIVEM MESSPRINZIP**
SENSOR USING THE CAPACITIVE MEASURING PRINCIPLE
CAPTEUR A PRINCIPE DE MESURE CAPACITIF

(30) Priorität: 22.12.2004 DE 102004063108; 21.03.2005 DE 102005013441
(43) Veröffentlichungstag der Anmeldung: 05.09.2007
(73) Patentinhaber: Micro-Epsilon Messtechnik GmbH & Co. KG, 94496 Ortenburg (DE)
(72) Erfinder: WAGNER, Manfred, 84371 Triftern (DE); REINDL, Norbert, 94081 Fürstenzell (DE)
(74) Vertreter: Ullrich & Naumann
(86) Internationale Anmeldenummer: PCT/DE2005/002105
(87) Internationale Veröffentlichungsnummer: WO 2006/066524

(56) Entgegenhaltungen:
- EP-A- 1 154 110
- WO-A-2004/038149

## Beschreibung

Die Erfindung betrifft einen Sensor mit kapazitivem Messprinzip und ein Verfahren zur Detektion eines sich nähernden dielektrischen Mediums, vorzugsweise zur Detektion eines menschlichen Körperteils zur Anwendung in einem Einklemmschutz, mit einem Kondensator und einer Auswerteelektronik, wobei die durch das Medium hervorgerufene Änderung der Kapazität des Kondensators messbar ist.

Kapazitive Nährungssensoren sind aus der Praxis seit langem bekannt. Sie bestehen aus speziell ausgestalteten Kondensatoren, deren elektrisches Streufeld durch sich annähernde Gegenstände beeinflusst wird. Nichtleitende Gegenstände führen aufgrund ihrer gegenüber der Umgebungsluft erhöhten Dielektrizitätszahl zu einer Erhöhung der Kapazität des Sensors. Dabei ist die Kapazitätsänderung abhängig vom Abstand des Gegenstands vom Sensor, seiner Lage gegenüber dem Sensor, seiner Abmessung und seiner Dielektrizitätszahl. Zur Detektion eines sich nähernden Gegenstands muss die Kapazität des Sensors bestimmt werden, wozu alle dem Fachmann aus der Praxis bekannten Kapazitätsmessverfahren eingesetzt werden können. Meist ist der Sensor Teil eines Schwingkreises, der durch sich annähernde Gegenstände verstimmt wird oder bei geeigneter Dimensionierung des Schwingkreises erst durch Anwesenheit eines Gegenstands im Streufeld des Sensors schwingungsfähig wird. Speziell ausgestaltete Näherungssensoren sind in besonders vorteilhafter Weise in einem Einklemmschutz einsetzbar. Beispiele hierzu zeigen die DE 102 48 761 A1 und die EP 1 154 110 B1.

Aufgrund des hohen Wassergehalts des menschlichen Körpers und der sehr hohen Dielektrizitätszahl von Wasser führt ein menschliches Körperteil im Streufeld eines Näherungssensors zu einem besonders hohen Messeffekt. Allerdings wird dadurch nicht nur die Anwesenheit eines menschlichen Körperteils detektiert, sondern auch Wasser und/oder Feuchtigkeit, das/die sich im Feld des Sensors befindet. Dies führt insbesondere bei Regen oder Nebel zu Fehlmessungen.

In der erwähnten DE 102 48 761 A1 wird dieses Problem dadurch gelöst, dass die Messergebnisse mehrerer derartiger Sensoren miteinander verglichen werden und unter der Annahme einer gleichmäßigen Wasser-/Feuchtigkeitsverteilung im Bereich der zusammengefassten Sensoren und der damit verbundenen gleichen Erhöhung der Kapazität aller Sensoren der Schwellwert der einzelnen Sensoren angepasst wird. Die Richtigkeit dieser Annahme kann jedoch nicht immer gewährleistet werden. Außerdem führt der Einsatz mehrerer Sensoren mit zugeordneter Auswerteelektronik zu hohen Kosten und der Notwenigkeit des gegenseitigen Abgleichs der Sensoren.

Andere aus der Praxis bekannte Ansätze sehen den Einsatz von zusätzlichen Kompensationselektroden vor, die bei geeigneter Beschaltung und Dimensionierung die Einflüsse von Wasser und/oder Feuchtigkeit im Streufeld des Sensors abschwächen können. Allerdings sind auch hierbei wieder aufwendige Abgleichmaßnahmen notwendig.

Der vorliegenden Erfindung liegt daher die Aufgabe zugrunde, einen Sensor und ein Verfahren der eingangs genannten Art zur Detektion eines sich nähernden dielektrischen Mediums, vorzugsweise zur Detektion eines menschlichen Körperteils, derart auszugestalten und weiterzubilden, dass eine sichere Messung unabhängig von Umwelteinflüssen, insbesondere Feuchtigkeit und/oder Wasser, bei einfacher Konstruktion gewährleistet ist.

Der erfindungsgemäße Sensor zur Detektion eines sich nähernden dielektrischen Mediums löst die voranstehende Aufgabe durch die Merkmale des Patentanspruchs 1. Danach ist ein solcher Sensor dadurch gekennzeichnet, dass der Kondensator mit mindestens zwei unterschiedlichen Frequenzen und/oder mindestens zwei unterschiedlichen Tastverhältnissen in Folge betreibbar ist.

Hinsichtlich eines Verfahrens wird die eingangs genannte Aufgabe durch die Merkmale des Patentanspruchs 10 gelöst. Hiernach ist ein Verfahren zur Detektion eines sich nähernden dielektrischen Mediums dadurch gekennzeichnet, dass der Kondensator mit mindestens zwei unterschiedlichen Frequenzen und/oder mindestens zwei unterschiedlichen Tastverhältnisse in Folge betrieben wird.

Erfindungsgemäß ist erkannt worden, dass unter Verwendung eines Entladungsverfahrens zur Kapazitätsmessung bestimmte Verhaltensweisen einzelner dielektrischer Medien gegenüber veränderlichen elektrischen Feldern ausgenutzt werden können. Erfindungsgemäß ist ferner erkannt worden, dass auf diese Weise menschliche Körperteile und verschiedene Feststoffe wie Holz und Polyäthylen gegenüber Wasser und/oder Feuchtigkeit unterscheidbar sind.

Bei dem erfindungsgemäß eingesetzten Entladungsverfahren zur Kapazitätsmessung wird der Sensor an eine periodische, zeitliche veränderliche Spannungsquelle angeschlossen und während der Zeiten, in denen die von der Spannungsquelle gelieferte Ausgangsspannung im Wesentlichen gleich Null ist, die Ladung auf den Sensor gemessen. Aus dieser Ladung kann auf die Kapazität des Sensors geschlossen und auftretende Änderungen dieser Kapazität erkannt werden. Damit sind eindeutig in das Streufeld des Sensors eintretende dielektrische Medien detektierbar.

Durch Veränderung der Frequenz und des Tastverhältnisses der Ladespannung verändert sich der zeitliche Verlauf des durch den Sensor abgestrahlten elektrischen Streufelds. Unter einem Tastverhältnis versteht man den Quotienten aus der Periodendauer und der Impulsdauer einer periodischen, zeitlich veränderlichen Spannung. Die Dauer eines Impulses bezeichnet diejenige Zeitspanne, in der ein Spannungsstoß mit beliebigem zeitlichem Verlauf mehr als 50 % seiner Amplitude annimmt.

In einem durch Spannungen mit verschiedenen Frequenzen und/oder Tastverhältnissen erzeugten Streufeld zeigen verschiedene dielektrische Medien unterschiedliches Verhalten. So ist die durch ein menschliches Körperteil hervorgerufene Erhöhung der Kapazität des Sensors in einem weiten Frequenzbereich im Wesentlichen konstant. Entsprechendes gilt bei verschiedenen Tastverhältnissen. Viele Feststoffe wie Holz und Polyäthylen zeigen einen ähnlichen Effekt wie ein menschliches Körperteil. Demgegenüber erzeugt Wasser und/oder Feuchtigkeit im Streufeld des Sensors eine Erhöhung der Kapazität des Sensors, die von der verwendeten Frequenz und/oder dem verwendeten Tastverhältnis abhängig ist.

Eine Ursache hierfür liegt in den Dipoleigenschaften des Wassers. Da Wasser permanente Dipole ausbildet, kann in einem elektrischen Feld Orientierungspolarisation beobachtet werden. Bedingt durch ein anliegendes elektrisches Feld werden die einzelnen Dipole unter Überwindung ihrer Trägheit ausgerichtet. Dabei hängt der Grad der Ausrichtung von der Frequenz und der Dauer des anliegenden Feldes ab. Je höher die Frequenz gewählt wird, desto geringer ist die Reaktion (Ausrichtung) der Dipole bzw. desto höher ist die Wärmeentwicklung. Je kürzer die Dauer eines Impulses ist, desto höher ist die Wahrscheinlichkeit, dass ein Dipol nicht komplett ausgerichtet werden kann.

Unter Ausnutzung dieses Effektes kann eine Klassifizierung der in das Streufeld des Sensors tretenden dielektrischen Medien getroffen werden. Dazu wird eine Gruppe von Messungen durchgeführt, die aus mindestens zwei Messungen mit mindestens zwei voneinander verschiedenen Frequenzen und/oder mindestens zwei voneinander verschiedenen Tastverhältnissen besteht. Dabei wird in vorteilhafter Weise die Zeitspanne zur Durchführung der Messungen so gewählt, dass eventuell auftretende Parameteränderungen beispielsweise durch geänderte Feuchtigkeitsverteilung oder Temperatureinflüsse vernachlässigbar sind. Vorzugsweise wird eine Gruppe von Messungen periodisch wiederholt.

Es gibt nun verschiedene Möglichkeiten, die Lehre der vorliegenden Erfindung in vorteilhafter Weise auszugestalten und weiterzubilden. Dazu ist einerseits auf die den Patentansprüchen 1 und 11 nachgeordneten Ansprüche andererseits auf die nachfolgenden Erläuterungen eines bevorzugten Ausführungsbeispiels der Erfindung anhand der Zeichnungen zu verweisen. In der Zeichnung zeigt
- Fig. 1: in einer schematischen Darstellung den prinzipiellen Aufbau eines Sensors zur Detektion eines sich nähernden dielektrischen Mediums in einer Frontansicht und
- Fig. 2: in einer schematischen Darstellung den Schnitt A-A aus Fig. 1

Fig. 1 und Fig. 2 zeigen in schematischer Darstellung eine bevorzugte Ausgestaltung der vorliegenden Erfindung aus verschiedenen Ansichten. Dabei ist der den Sensor bildende Kondensator 1 durch zwei voneinander beabstandet angeordnete Drähte 2, 3 gebildet, die vorzugsweise im Wesentlichen parallel angeordnet sind. Anstelle von Drähten können sämtliche vergleichbare dem Fachmann aus der Praxis bekannten leitfähige Strukturen eingesetzt werden, wie zum Beispiel aufgedampfte oder aufgeklebte Leiterbahnen, leitfähige Polymerschichten oder Ähnlichem. Vorzugsweise sind die Drähte 2, 3 in der Dichtung eines Fensters, einer Heckklappe, einer Schiebetüre oder ähnlichen, motorisch bewegten Teilen eines Kraftfahrzeugs integriert. Generell kann die erfindungsgemäße Vorrichtung aber zur Absicherung aller elektrisch, pneumatisch, hydraulisch oder auf vergleichbare Weise bewegten Komponenten eingesetzt werden, bei denen die Gefahr des Einklemmens besteht. So wäre es denkbar, eine Kaufhaus-Drehtüre mit der erfindungsgemäßen Vorrichtung auszustatten und die Drehbewegung der Türe bei einer Einklemmsituation zu stoppen und gegebenenfalls die Drehrichtung kurzzeitig zu ändern.

Die den Kondensator bildenden Drähte 2, 3 werden durch eine nicht eingezeichnete Spannungsquelle bevorzugt mit einer Rechteckspannung beaufschlagt, deren Frequenz vorzugsweise zwischen 100 kHz und 10 MHz einstellbar ist. Prinzipiell wären noch höhere Frequenzen denkbar. Daneben ist die Spannung in ihrem Tastverhältnis einstellbar, wobei die Frequenz und das Tastverhältnis vorzugsweise unabhängig voneinander einstellbar sind. Dadurch wird in dem Kondensator 1 und in dessen Randbereich ein zeitlich veränderliches, elektrisches Streufeld 4 erzeugt, dessen Feldlinien in den Fig. 1 und 2 eingezeichnet sind. In diesem Streufeld 4 befindet sich ein schematisch dargestelltes dielektrisches Medium 5, das die Kapazität des Sensors erhöht. Hierbei kann es sich zum Beispiel um Wasser, Feuchtigkeit, ein menschliches Körperteil, ein Festkörper wie Holz oder Polyäthylen handeln.

Während einer Messung wird der Sensor mit dieser Rechteckspannung aufgeladen und danach, in gewissem zeitlichem Abstand dazu, die Ladung auf dem Kondensator gemessen. Die Messungen werden mit mindestens zwei verschiedenen Frequenzen und/oder Tastverhältnissen der Ladespannung durchgeführt und vorzugsweise periodisch wiederholt.

Aus der gemessenen Ladung wird auf die Kapazität des Sensors geschlossen und Änderungen der Kapazitäten in Bezug auf Werte aus früheren Gruppen von Messungen bestimmt. Sind diese Änderungen bei allen Messungen innerhalb der aktuellen Gruppe im Wesentlichen gleich, so wird daraus geschlossen, dass sich ein menschliches Körperteil und/oder ein Feststoff in der unmittelbaren Nähe des Sensors befindet. Sind die Änderungen bei allen Messungen innerhalb der aktuellen Gruppe voneinander verschieden, so wird darauf geschlossen, dass sich im Bereich des Sensors Wasser und/oder Feuchtigkeit befindet, zum Beispiel durch Regen und/oder nasse Dichtungen.

Schließlich sei angemerkt, dass das voranstehend erörterte Ausführungsbeispiel die beanspruchte Lehre lediglich erläutert, diese jedoch nicht auf das Ausführungsbeispiel einschränkt.

## Patentansprüche

1. Sensor mit kapazitivem Messprinzip zur Detektion eines sich nähemden dielektrischen Mediums (5), vorzugsweise zur Detektion eines menschlichen Köperteils zur Anwendung in einem Einklemmschutz, mit einem Kondensator (1) und einer Auswerteelektronik, wobei die durch das Medium (5) hervorgerufene Änderung der Kapazität des Kondensators (1) messbar ist,
**dadurch gekennzeichnet, dass** der Sensor eine Gruppe von Messungen mit mindestens zwei Messungen in Folge durchführt, wobei bei diesen mindestens zwei Messungen der Kondensator (1) mit mindestens zwei unterschiedlichen Frequenzen und/oder mindestens zwei unterschiedlichen Tastverhältnissen betrieben wird.

2. Sensor nach Anspruch 1, **dadurch gekennzeichnet, dass** der Kondensator (1) durch zwei voneinander beabstandet angeordnete Drähte (2, 3) oder vergleichbarer leitfähiger Strukturen gebildet ist, wobei
die Drähte (2, 3) im Wesentlichen parallel angeordnet sind.

3. Sensor nach Anspruch 2, **dadurch gekennzeichnet, dass** die Drähte (2, 3) an den Randbereichen eines hinsichtlich einer Einklemmsituation kritischen Bereichs von elektrisch, pneumatisch, hydraulisch oder auf vergleichbare Weise bewegten Teilen angebracht sind und/oder
dass die Drähte (2, 3) in die Dichtung eines Fensters, einer Heckklappe, einer Schiebetür oder ähnlichen, motorisch bewegten Teilen eines Kraftfahrzeugs integriert sind.

4. Sensor nach einem der Ansprüche 1 bis 3, **dadurch gekennzeichnet dass** der Kondensator (1) mit einer periodischen, zeitlich veränderlichen Spannung belaufschlagbar ist

5. Sensor nach Anspruch 4, **dadurch gekennzeichnet, dass** die Spannung eine Rechteckspannung ist.

6. Sensor nach Anspruch 4 oder 5, **dadurch gekennzeichnet, dass** die Spannung in ihrer Frequenz, vorzugsweise wischen 100 kHz und 14 MHz, einstellbar ist.

7. Sensor nach Anspruch 5 oder 6, **dadurch gekennzeichnet, dass** die Spannung in ihrem Tastverhältnis einstellbar ist.

8. Sensor nach Anspruch 6 und 7, **dadurch gekennzeichnet, dass** die Frequenz und das Tastverhältnis unabhängig voneinander einstellbar sein kann.

9. Sensor nach einem der Ansprüche 1 bis 8, **dadurch gekennzeichnet, dass** die Ladung des Kondensators (1) messbar ist.

10. Verfahren zur Detektion eines sich nähernden dielektrischen Mediums (5), vorzugsweise zur Detektion eines menschlichen Köperteils zur Anwendung in einem Einklemmschutz unter Verwendung eines Sensors nach einem der Ansprüche 1 bis 9, mit einem Kondensator (1) und einer Auswerteelektronik, wobei die durch das Medium (5) hervorgerufene Änderung der Kapazität des Kondensators (1) gemessen wird,
**dadurch gekennzeichnet, dass** der Sensor eine Gruppe von Messungen mit mindestens zwei Messungen in Folge durchführt, wobei bei diesen mindestens zwei Messungen der Kondensator (1) mit mindestens zwei unterschiedlichen Frequenzen und/oder mindestens zwei unterschiedlichen Tastverhältnissen betrieben wird.

11. Verfahren nach Anspruch 10, **dadurch gekennzeichnet, dass** der Kondensator (1) mit einer Rechteckspannung aufgeladen wird.

12. Verfahren nach Anspruch 10 oder 11, **dadurch gekennzeichnet, dass** die Ladung auf dem Kondensator (1) gemessen wird und/oder
dass die Aufladung des Kondensators (1) und die Messung der Ladung in zeitlichem Abstand zueinander erfolgen.

13. Verfahren nach einem der Ansprüche 10 bis 12, **dadurch gekennzeichnet, dass** die Gruppe von Messungen mit mindestens zwei Messungen mit jeweils voneinander verschiedenen Frequenzen und/oder Tastverhältnissen der Ladespannung durchgeführt wird, wobei
alle Messungen einer Gruppe in einem derart kurzen Zeitrahmen vorgenommen werden können, dass Schwankungen einzelner Parameter vernachlässigbar sind.

14. Verfahren nach einem der Ansprüche 10 bis 13, **dadurch gekennzeichnet, dass** die Gruppe von Messungen periodisch wiederholt wird und/oder
dass aus der gemessenen Ladung auf die Kapazität des Kondensators (1) geschlossen wird.

15. Verfahren nach einem der Ansprüche 10 bis 14, **dadurch gekennzeichnet, dass** auf in das Feld des Kondensators eingebrachtes Wasser geschlossen wird, wenn die durch das Dielektrikum (5) hervorgerufene Änderung der Kapazität bei allen Messungen innerhalb einer Gruppe andere Werte annimmt und/oder
dass auf ein in das Feld des Kondensators eingebrachtes menschliches Körperteil geschlossen wird, wenn die durch das Dielektrikum (5) hervorgerufene Änderung der Kapazität bei allen Messungen innerhalb einer Gruppe im Wesentlichen gleich ist.

## Claims

1. Sensor using the capacitive measuring principle, for detecting an approaching dielectric medium (5), preferably for detecting a human body part, for use in a trapping protector, having a capacitor (1) and an electronic evaluation system, the change in the capacitance of the capacitor (1) brought about by the medium (5) being measurable,
**characterised in that** the sensor carries out a group of measurements with at least two measurements in succession,
the capacitor (1) being operated with at least two different frequencies and/or at least two different mark-to-space ratios during those at least two measurements.

2. Sensor according to claim 1, **characterised in that** the capacitor (1) is formed by two wires (2, 3) or comparable conductive structures arranged spaced apart from each other,
the wires (2, 3) being arranged substantially in parallel.

3. Sensor according to claim 2, **characterised in that** the wires (2, 3) are fitted at the edge regions of a region of parts driven electrically, pneumatically, hydraulically or in a comparable manner, which region is critical in respect of a trapping situation, and/or
**in that** the wires (2, 3) are integrated in the seal of a window, tailgate, sliding door or similar motor-driven parts of a motor vehicle.

4. Sensor according to any one of claims 1 to 3, **characterised in that** the capacitor (1) can be acted upon by a periodic voltage which is variable with time.

5. Sensor according to claim 4, **characterised in that** the voltage is a square wave voltage.

6. Sensor according to claim 4 or 5, **characterised in that** the voltage is adjustable in respect of its frequency, preferably between 100 kHz and 10 MHz.

7. Sensor according to claim 5 or 6, **characterised in that** the voltage is adjustable in respect of its mark-to-space ratio.

8. Sensor according to claims 6 and 7, **characterised in that** the frequency and the mark-to-space ratio may be adjustable independently of each other.

9. Sensor according to any one of claims 1 to 8, **characterised in that** the charge of the capacitor (1) is measurable.

10. Method for detecting an approaching dielectric medium (5), preferably for detecting a human body part, for use in a trapping protector, using a sensor according to any one of claims 1 to 9, having a capacitor (1) and an electronic evaluation system, the change in the capacitance of the capacitor (1) brought about by the medium (5) being measured,
**characterised in that** the sensor carries out a group of measurements with at least two measurements in succession, the capacitor (1) being operated with at least two different
frequencies and/or at least two different mark-to-space ratios during those at least two measurements.

11. Method according to claim 10, **characterised in that** the capacitor (1) is charged with a square wave voltage.

12. Method according to claim 10 or 11, **characterised in that** the change on the capacitor (1) is measured and/or
**in that** the changing of the capacitor (1) and the measurement of the charge are carried out with a time interval with respect to each other.

13. Method according to any one of claims 10 to 12, **characterised in that** the group of measurements with at least two measurements is carried out with in each case mutually differing frequencies and/or mark-to-space ratios of the charge voltage,
it being possible to effect all of the measurements of a group within such a short time frame that fluctuations of individual parameters are negligible.

14. Method according to any one of claims 10 to 13, **characterised in that** the group of measurements is repeated periodically and/or
**in that** the capacitance of the capacitor (1) is inferred from the measured charge.

15. Method according to any one of claims 10 to 14, **characterised in that** it is inferred that water has been introduced into the field of the capacitor when the change in the capacitance brought about by the dielectric (5) assumes different values for all of the measurements within a group and/or
**in that** it is inferred that a human body part has been introduced into the field of the capacitor when the change in the capacitance brought about by the dielectric (5) is substantially the same for all of the measurements within a group.

## Revendications

1. Capteur avec principe de mesure capacitif pour la détection d'un milieu (5) diélectrique qui se rapproche, de préférence pour la détection d'une partie du corps humain pour l'application dans une protection de coincement, comprenant un condensateur (1) et une électronique d'analyse, la modification de la capacité du condensateur (1), causée par le milieu (5), pouvant être mesurée
**caractérisé en ce que** le capteur effectue un ensemble de mesures comprenant au moins deux mesures de suite, sachant que, lors de ces au moins deux mesures, le condensateur (1) est utilisé avec au moins deux fréquences différentes et/ou au moins deux taux d'impulsions différents.

2. Capteur selon la revendication 1, **caractérisé en ce que** le condensateur (1) est formé par deux fils (2, 3) disposés à distance l'un de l'autre ou deux structures conductibles comparables,
les fils (2, 3) étant disposés sensiblement en parallèle.

3. Capteur selon la revendication 2, **caractérisé en ce que** les fils (2, 3) sont placés sur les zones périphériques d'une zone critique par rapport à la situation de coincement de parties déplacées de façon électrique, pneumatique, hydraulique ou de façon comparable et/ou
**en ce que** les fils (2, 3) sont intégrés dans le joint d'une fenêtre, d'un hayon, d'une porte coulissante ou de parties similaires, déplacées par moteur, d'un véhicule automobile.

4. Capteur selon l'une quelconque des revendications 1 à 3, **caractérisé en ce que** le condensateur (1) peut être sollicité avec une tension périodique, variable dans le temps.

5. Capteur selon la revendication 4, **caractérisé en ce que** la tension est une tension rectangulaire.

6. Capteur selon la revendication 4 ou 5, **caractérisé en ce que** la tension peut être réglée dans sa fréquence, de préférence entre 100 kHz et 10 MHz.

7. Capteur selon la revendication 5 ou 6, **caractérisé en ce que** la tension est réglable dans son taux d'impulsions.

8. Capteur selon les revendications 6 et 7, **caractérisé en ce que** la fréquence et le taux d'impulsions peuvent être réglés indépendamment l'un de l'autre.

9. Capteur selon l'une quelconque des revendications 1 à 8, **caractérisé en ce que** la charge du condensateur (1) peut être mesurée.

10. Procédé pour la détection d'un milieu (5) diélectrique qui se rapproche, de préférence pour la détection d'une partie du corps humain pour une application dans une protection de coincement avec l'utilisation d'un capteur selon l'une quelconque des revendications 1 à 9, comprenant un condensateur (1) et une électronique d'analyse, dans lequel la variation de la capacité du condensateur (1), causée par le milieu (5), est mesurée,
**caractérisé en ce que** le capteur effectue un ensemble de mesures comprenant au moins deux mesures de suite, sachant que, lors de ces au moins deux mesures, le condensateur (1) est utilisé avec au moins deux fréquences différentes et/ou au moins deux taux d'impulsions différents.

11. Procédé selon la revendication 10, **caractérisé en ce que** le condensateur (1) est chargé avec une tension rectangulaire.

12. Procédé selon la revendication 10 ou 11, **caractérisé en ce que** la charge sur le condensateur (1) est mesurée et/ou
**en ce que** le chargement du condensateur (1) et la mesure de la charge s'effectuent avec un intervalle de temps entre eux.

13. Procédé selon l'une quelconque des revendications 10 à 12, **caractérisé en ce que** l'ensemble de mesures s'effectue avec au moins deux mesures avec à chaque fois différentes fréquences et/ou différents taux d'impulsions de la tension de charge, dans lequel
toutes les mesures d'un ensemble peuvent être effectuées dans un cadre temporel si court que des variations de paramètres individuels peuvent être négligées.

14. Procédé selon l'une quelconque des revendications 10 à 13, **caractérisé en ce que** l'ensemble des mesures est répété de façon périodique et/ou
**en ce que** la charge mesurée permet de déduire la capacité du condensateur (1).

15. Procédé selon l'une quelconque des revendications 10 à 14, **caractérisé en ce qu'**on déduit la présence d'eau introduite dans le champ du condensateur lorsque la variation de la capacité, causée par le diélectrique (5), prend d'autres valeurs lors de toutes les mesures effectuées à l'intérieur d'un ensemble et/ou
**en ce qu'**on déduit la présence d'une partie du corps humain introduite dans le champ du condensateur lorsque la variation de la capacité, causée par le diélectrique (5), est sensiblement identique lors de toutes les mesures effectuées à l'intérieur d'un ensemble.
